# FASCICULE DE BREVET EUROPEEN

(11) **EP 0 015 314 B1**
(45) Date de publication et mention de la délivrance du brevet: **11.05.1983**
(21) Numéro de dépôt: 79104875.4
(22) Date de dépôt: 04.12.1979
(51) Int. Cl.: B41J 13/054, B41J 13/28

(54) **Dispositif d'alimentation du papier sur une platine cylindrique tournante d'imprimante**
Papiereinzugsvorrichtung an einer zylindrischen Schreibwalze
Device for feeding paper to a cylindrical roller printing-platen

(30) Priorité: 26.12.1978 US 973361
(43) Date de publication de la demande: 17.09.1980
(73) Titulaire: International Business Machines Corporation, Armonk, N.Y. 10504 (US)
(72) Inventeur: Habich, Adolph Broaddus, Austin, TX 78759 (US); Hunt, Ronald Eugene, Austin, TX 78759 (US)
(74) Mandataire: Siccardi, Louis

## Description

### Domaine Technique

La présente invention concerne le domaine général de l'alimentation du papier dans une imprimante et plus particulièrement, un dispositif facilitant l'alimentation du papier sur une platine cylindrique tournante d'imprimante.

### État de la Technique Antérieure

Des dispositifs de ce type ont été présentés dans les « IBM Technical Disclosure Bulletins suivants : Vol. 15, N° 7, décembre 1972, page 2311 ; Vol. 17, N° 5, octobre 1974, page 1263 et 1264 ; Vol. 18, N° 5, octobre 1975, pages 1305 et 1306 et Vol. 21, N° 2, juillet 1978, pages 709 et 710.

Dans plusieurs de ces publications décrivant des dispositifs de l'art antérieur, sont illustrées des caractéristiques générales de ceux-ci, telles que le guidage, l'alimentation par des rouleaux avant et arrière et l'alignement du papier. Ces caractéristiques prises individuellement ou en combinaison sont bien connues de l'homme de l'art. Est également bien connu, un moyen maintenant un contact d'entraînement uniforme entre le papier et la platine, se présentant sous la forme de plusieurs rouleaux à actionnement individuel et à suspension indépendante.

Sont également connus, dans l'art antérieur, des dispositifs d'alimentation du papier sur une platine d'imprimante qui comportent un berceau porte-rouleaux d'alimentation, mobile par rapport à la platine, et dont la manoeuvre permet d'écarter ou de rapprocher les rouleaux par rapport à la platine. Par exemple, le document DE-C-957 664 décrit un dispositif dans lequel un berceau porte-rouleaux est muni à sa partie inférieure d'une chape s'appuyant sur un axe rappelé élastiquement vers la platine. Des galets excentriques montés sur le berceau, en dehors de la zone de passage du papier, et en contact avec la platine, permettent, lorsque l'on fait tourner la platine, d'écarter cycliquement le berceau, donc les rouleaux, afin de permettre la mise en place du papier.

Le document DE-U-1 838 735 décrit un dispositif dans lequel le berceau porte-rouleaux est manoeuvré au moyen d'un levier dont l'extrémité libre s'appuie sur la partie inférieure du berceau. Lorsque l'extrémité libre du levier est abaissée, le berceau pivote vers le bas autour de l'axe des rouleaux avant, ce qui a pour effet d'éloigner les rouleaux arrière de la platine. Si l'extrémité libre du levier est davantage abaissée, ce sont les rouleaux avant qui s'écartent de la platine car le berceau pivote alors autour de son bord avant lequel est venu en contact avec la platine ou la feuille de papier entourant celle-ci. Il est alors possible de régler la position du papier qui est légèrement maintenu par le bord avant du berceau. La partie inférieure du berceau est munie de deux oreilles présentant des encoches courbes qui s'engagent sur une tige de guidage. Les encoches et la tige coopèrent pour guider le berceau au cours de ses mouvements et, en particulier, pour assurer le passage de l'axe de rotation du berceau, de l'axe des rouleaux avant à la ligne de contact entre la platine et le bord avant du berceau.

Cependant, on ne trouve pas dans l'art antérieur d'unité modulaire offrant toutes les caractéristiques générales indiquées ci-dessus, ni d'unité modulaire qui soit montée et actionnée sur un seul axe ou tige, qui puisse être actionnée pour assurer toutes les fonctions désirées par un seul moyen rotatif, qui présente une structure facilitant son installation et réduisant le prix de revient de l'imprimante et qui puisse être utilisée en combinaison avec un certain nombre d'autres unités modulaires montées sur le même axe ou tige et actionnées par le même moyen pour permettre l'adaptation de la machine à des platines de longueurs différentes. De plus, lorsque des unités modulaires sont utilisées dans les machines, on en réduit les structures de support et autres structures associées, ainsi que les coûts et on en améliore le rendement.

### Exposé de l'invention

Le dispositif de la présente invention a pour but de faciliter l'alimentation du papier sur une platine cylindrique tournante d'imprimante et de réduire le coût du montage des imprimantes. Le dispositif selon invention est du type décrit dans le document DE-C-957664 à savoir qu'il comporte au moins un berceau monté à rotation par rapport à la platine autour d'un axe parallèle à l'axe de cette dernière, au moins une chape solidaire du berceau pour permettre la rotation de ce dernier dans un premier et second sens et des premier et second moyens d'entraînement portés par le berceau pour venir appuyer le papier sur la platine lors de la rotation du berceau. Le dispositif selon l'invention est caractérisé en ce que l'axe de rotation du berceau est fixe, la rotation du berceau est commandée par l'intermédiaire de ladite chape, laquelle est montée à rotation sur ledit axe, les premier et second moyens d'entraînement étant situés de part et d'autre du plan joignant les axes de rotation de la platine et du berceau et venant sélectivement s'appuyer sur le papier lors de ladite rotation du berceau. De plus, un élément d'alignement du papier, mobile par rapport à la platine et porté par le berceau, est rappelé en contact avec la platine indépendamment de la position angulaire du berceau. La rotation du berceau et l'éloignement de l'élément d'alignement par rapport à la platine sont commandés par un élément commun agissant sur ladite chape et sur un prolongement de l'élément d'alignement.

### Brève Description des Figures des Dessins

La figure 1 est une vue en perspective du dispositif selon la présente invention, l'élément d'alignement du papier étant en position de retrait pour permettre l'alimentation d'une feuille de papier alignée.
La figure 2 est une vue en perspective du dispositif de la présente invention, l'élément d'alignement du papier étant en position d'alignement d'une nouvelle feuille.
La figure 3 est une vue en perspective d'une partie d'une imprimante et illustre la relation existant entre le dispositif de la présente invention et la platine de l'imprimante, ainsi que le peigne utilisé pour la commande du dispositif de la présente invention.
La figure 4 est une vue prise de l'extrémité gauche de la structure de la figure 3, le dispositif de la présente invention étant en position de réception et d'alignement d'une nouvelle feuille de papier.
La figure 5 est une vue prise de l'extrémité gauche de la structure de la figure 3, le dispositif de la présente invention étant dans une position où il n'assure pas l'application du papier contre la platine pour son alimentation.
La figure 6 est une vue prise de l'extrémité gauche de la structure de la figure 3, le dispositif de la présente invention étant en position d'alimentation du papier sur la platine après avoir assuré son alignement.

### Description d'un Mode de Réalisation Préférée de l'Invention

Comme indiqué précédemment, le dispositif utilisé pour assurer l'alimentation du papier sur la platine d'une imprimante comprend généralement un élément de guidage du papier, un rouleau d'alimentation arrière, un élément d'alignement du papier et un rouleau d'alimentation avant. Le rouleau d'alimentation avant est le rouleau d'alimentation le plus proche de l'opérateur lorsque celui-ci regarde l'imprimante. Avant une opération de chargement initiale au cours de laquelle une feuille de papier est introduite dans l'imprimante par l'arrière de la platine, le rouleau d'alimentation arrière est suffisamment dégagé de la platine pour permettre l'introduction du bord avant d'une feuille de papier entre ledit rouleau d'alimentation arrière et ladite platine. Le guide-papier est disposé sur la trajectoire du bord avant de la feuille pour la guider entre le rouleau d'alimentation arrière et la platine. A cet instant, l'élément d'alignement du papier est appliqué contre la platine et doit entrer en contact avec le bord avant de la feuille lorsque cette-ci est introduite dans l'imprimante afin d'assurer son alignement. A la suite de l'alignement du papier, le rouleau d'alimentation arrière est entraîné vers la platine pour appliquer le papier contre celle-ci. Avant l'entraînement de la platine en rotation pour assurer l'alimentation du papier entre le rouleau d'alimentation arrière et la platine, l'élément d'alignement du papier est dégagé de la trajectoire de celui-ci. De plus, le rouleau d'alimentation avant doit être dégagé de la platine pour permettre le passage du papier. Puis la platine est entraînée en rotation jusqu'à ce que le bord avant de la feuille ait dépassé l'élément d'alignement du papier et le rouleau d'alimentation avant. Après quoi le rouleau d'alimentation avant est entraîné vers la platine pour appliquer le papier contre celle-ci et assurer la poursuite de son alimentation ou de son avancement pas-à-pas.

La figure 1 représente le dispositif 1 de la présente invention. La plus grande partie du dispositif 1 consiste en un berceau moulé comportant le berceau lui-même 2 et deux paires de jambes solidaires 3 et 4 qui sont identiques. Chaque paire de jambes est dénommée ci-après « chape ». La chape 3 est solidaire de la surface inférieure du berceau 2 à son extrémité 5 et la chape 4 est solidaire de la surface inférieure du berceau 2 à son extrémité 6. Bien qu'une seule chape soit suffisante pour le bon fonctionnement du dispositif de la présente invention, deux sont prévues afin de réduire les risques d'arc-boute- ment du dispositif 1 sur sa tige ou axe circulaire 41 (figure 3) pendant sa rotation. Cet arc-boute- ment accidentel provoquerait un contact non uniforme entre la feuille de papier 60 et la platine 42 (figure 3). Etant donné que les chapes 3 et 4 sont identiques, seule la chape 3 sera décrite en détail. La chape 3 comprend deux jambes 7 et 8 orientées vers le bas qui définissent un passage 9 circulaire adjacent au fond du berceau 2 et qui se termine par les surfaces divergentes intérieures 10 et 11 des jambes 7 et 8. Le passage circulaire 9 est ouvert sur un arc légèrement inférieur à 180°. Le dispositif 1 est formé d'un polymère suffisamment souple pour qu'en fonction de l'ouverture du passage 9, les jambes 7 et 8 puissent être suffisamment écartées pour que ledit dispositif 1 puisse être emboîté sur l'axe 41 (figure 3). Lorsque le dispositif 1 est installé sur l'axe 41, ce dernier est logé dans le passage 9. Le dispositif 1 est maintenu sur l'axe 41 par la partie fermée du passage circulaire 9.

Les surfaces extérieures 12 et 13 des jambes 7 et 8 convergent vers les extrémités 14 et 15 qui elles-mêmes convergent l'une vers l'autre. Les surfaces intérieures 18 et 19 des extrémités des jambes 7 et 8 coopèrent avec un moyen de basculement ou d'entraînement en rotation du dispositif 1 sur l'axe 41 comme on le décrira plus tard.

Le berceau 2 comporte trois ouvertures 20, 21 et 22. L'ouverture 20 reçoit le rouleau d'alimentation arrière 23, l'ouverture 21 reçoit l'élément d'alignement du papier 45 (figure 2) et l'ouverture 22 reçoit le rouleau d'alimentation avant 24. Le rouleau d'alimentation avant tourne sur un axe 25 monté dans les chapes 3 et 4 sous le berceau 2. Le rouleau d'alimentation arrière 23 tourne sur un axe 44 (figure 4) monté dans la partie supérieure des chapes 3 et 4 sous le berceau 2. Une partie de l'ouverture 20 est ménagée dans la partie incurvée du berceau 2 et l'autre partie, dans une lèvre 26 angulairement décalée prolongeant le côté avant de la partie incurvée et solidaire de celle-ci. La lèvre 26 fait fonction de guide-papier comme on le décrira par la suite. La lèvre 26 présente des extrémités 27 et 28 dans le prolongement des extrémités 5 et 6 du berceau 2.

Le bord avant 29 de la lèvre 26 comporte à mi- chemin entre ses extrémités 27 et 28, un ergot 30 faisant obliquement saillie vers le bas par rapport à la surface inférieure de la lèvre 26. L'ergot 30 porte un axe de pivotement 31 sur lequel est monté un renvoi 32 de l'élément d'alignement du papier. Ce renvoi 32 comporte une jambe 33 orientée vers le bas qui comporte un renfort 34 maintenant une lame flexible 35. Les jambes 7 et 8 de la chape 3 descendent plus bas que la jambe 33. Le renvoi 32 est rappelé dans le sens horaire (sur la figure 1) par un ressort 36 qui est fixé sous le berceau 2 et au renvoi 32 en dessous de l'axe 31. La lame flexible 35 présente un prolongement en escalier 37 qui fait partie de l'ensemble d'alignement du papier 45. En se reportant plus particulièrement à la figure 2, on voit que l'extrémité 38 du prolongement 37 comporte un bloc solidaire 39 présentant une surface d'arrêt 40 et une arête de contact 46. L'arête de contact 46 est destinée à venir s'appliquer contre la platine 42 (figure 4) pour stopper une feuille de papier lors de son introduction et permettre son alignement.

La structure décrite ci-dessus est réalisée sous la forme d'un module qui peut être utilisé seul ou en combinaison avec d'autres modules identiques pour assurer l'alimentation du papier sur une platine d'imprimante.

On se reportera maintenant à la figure 3 qui représente un certain nombre de modules du type décrit ci-dessus montés à rotation sur l'axe 41 qui est monté dans le châssis d'une imprimante (non représenté), parallèlement à la platine 42 et en dessous de celle-ci. La platine 42 est disposée dans le berceau 2 tout en étant légèrement séparée de celui-ci. En fait, dans l'une des positions angulaires du dispositif 1 par rapport à la platine, la seule partie de ce dispositif pouvant être en contact avec la platine 42 est l'élément d'alignement du papier 45. Il s'agit de la position dite « de dégagement qui sera décrite plus tard. Le dispositif 1 peut être basculé pour provoquer l'application du rouleau 23 ou du rouleau 24 contre la platine 42 mais aucune partie du berceau 2 ne sera en contact avec la platine 42.

Chaque module ou dispositif 1 monté sur l'axe 41 est basculé autour de celui-ci par rapport à la platine 42, par un peigne 50 formé d'une tige rotative 51 portée par le châssis de l'imprimante. Cette tige 51 présente une rainure longitudinale 52 dans laquelle est montée une lame flexible dans laquelle des dents 53 à 58 ont été découpées pour former les dents du peigne 50. Les dents 53 à 55 forment un premier groupe tandis que les dents 56 à 58 forment un deuxième groupe. Les dents extérieures 53 et 55 du premier groupe et les dents 56 et 58 du deuxième groupe coopèrent avec les chapes 3 et 4 de chaque dispositif 1 illustré. Les dents intermédiaires 54 et 57 de chaque groupe coopèrent avec les jambes 33 de chaque dispositif 1 représenté. La relation existant entre les dents 53 à 58, les chapes 3 et 4 et les jambes 33 sera décrite en détail ultérieurement. Une feuille de papier 60 est enroulée sur la platine 42 entre le dispositif 1 et la platine 42. Le bord avant 61 de la feuille 60 passe sous une tige presse-papier 62. La tige presse-papier 62 est chargée par un ressort et applique le bord avant 61 de la feuille contre la platine 42.

En se reportant maintenant aux figures 4, 5 et 6, on décrira le fonctionnement du dispositif selon l'invention.

On se référera tout d'abord à la figure 4. Au moment où une nouvelle feuille de papier 60 doit être chargée dans une imprimante pour son impression, l'opérateur doit introduire le bord avant 65 du papier 60 dans l'imprimante par l'arrière de la platine 42. Le bord avant 65 entre en contact avec la lèvre guide-papier 26 et lorsque l'opérateur applique au papier 60 une force orientée vers le bas, le bord avant 61 tend à s'incurver vers le passage défini par le rouleau d'alimentation arrière 23 et la platine 42. Comme on le voit dans la figure, le guide-papier 26 est disposé sur la trajectoire du bord avant 65 pour guider la feuille 60 entre le rouleau d'alimentation arrière 23 et la platine 42. Le rouleau d'alimentation arrière 23 doit être suffisamment éloigné de la platine 42 pour permettre le passage du papier entre le rouleau 23 et la platine 42.

De plus, l'arête supérieure de l'élément d'alignement du papier 45 est en contact avec la platine 42 pour interdire le passage du papier entre la platine 42 et le berceau 2. La poursuite de l'introduction, par l'opérateur, du papier 60 dans l'imprimante, provoque l'application du bord avant 65 contre la surface d'arrêt 40 de l'élément 45 qui est utilisé par l'opérateur pour aligner le papier 60. Les positions du rouleau 23 et des éléments d'alignement 45 par rapport à la platine 42 sont déterminées par la position du peigne 50 qui a été entraîné en rotation vers l'avant c'est-à-dire dans le sens anti-horaire, sur la figure 4. La dent 53 s'appuie sur la surface 19 et rappelle ainsi le dispositif 1 dans la position représentée sur la figure 4 et l'élément d'alignement 45 est rappelé en contact avec la platine par le ressort 36.

A la suite de l'alignement du papier 60, le rouleau d'alimentation arrière 23 doit être entraîné vers la platine 42 pour provoquer l'application du papier 60 contre celle-ci. Avant d'entraîner la platine 42 en rotation pour alimenter le papier 60 entre le rouleau d'alimentation arrière 23 et la platine 42, l'élément d'alignement du papier 45 doit être dégagé de la trajectoire du bord avant 65. De plus, le rouleau d'alimentation avant 24 doit être dégagé de la platine 42 pour permettre le passage du papier 60 autour de la platine 42.

Pour assurer ces diverses opérations, le peigne 50 en tournant sur un premier arc dans le sens horaire vers la position de la figure 5, permet au rouleau d'alimentation avant 24 d'être éloigné de la platine 42. La rotation du peigne 50 sur un deuxième arc dans le sens inverse provoque la sollicitation de la surface 18 de la jambe 7 par la lame 53, le dispositif 1 tournant alors dans le sens anti-horaire, ce qui dégage le rouleau 24 de la platine 42 et provoque l'application du papier 60 contre la platine 42 par le rouleau 23. La rotation du peigne 50 sur un troisième arc, toujours dans le sens horaire provoque la sollicitation de la surface 66 du renvoi de l'élément d'alignement 32 par la lame 54 et le dégagement de l'élément d'alignement 45 de la platine 42 comme on le voit dans la figure 6. Puis, la platine 42 est entraînée en rotation jusqu'à ce que le bord avant de la feuille soit entraîné au-delà de l'élément d'alignement du papier et du rouleau d'alimentation avant 24. Après que le papier ait été ainsi avancé, le rouleau d'alimentation avant 24 doit être entraîné vers la platine 42 pour appliquer le papier 60 contre la platine 42 afin de permettre une alimentation continue ou pas-à-pas du papier 60.

Pour provoquer le mouvement du rouleau 24 vers la platine 42, le peigne 50 est entraîné en rotation vers l'avant ou dans le sens anti-horaire sur un premier arc pour provoquer le dégagement de la lame 54 de la surface 66. Dans ce cas, l'élément d'alignement 45 est restauré par le ressort 36 et plaque le papier 60 sur la platine 42. L'élément d'alignement 45 bloquant le papier 60, celui-ci est maintenu en position alignée pendant le mouvement du rouleau 23 qui se dégage de la platine 42. La rotation vers l'avant du peigne 50 sur un deuxième arc vers la position de la figure 5, permet au rouleau 23 d'être dégagé de la platine 42. Comme indiqué ci-dessus, le papier 60 est maintenu en place par l'élément d'alignement 45. La rotation vers l'avant du peigne 50 sur un troisième arc provoque la sollicitation de la surface 19 par la lame 53 et le mouvement du rouleau 24 vers la platine 42 pour appliquer le papier 60 contre la platine 42 et permettre l'entraînement dudit papier. L'alimentation ou l'avancement pas-à-pas du papier sur la platine 42 lors de la rotation de celle-ci, peut maintenant être poursuivi.

Plusieurs dispositifs 1 peuvent être disposés côte-à-côte sur la tige 41 pour permettre l'utilisation de platines de différentes longueurs. Par exemple, la distance séparant les extrémités 5 et 6 étant de l'ordre de 6,25 cm, et une platine 42 de 33 cm étant utilisée, cinq dispositifs 1 sont suffisants pour obtenir les résultats souhaités. Chacun des cinq dispositifs 1 peut être maintenu sur la tige 41 par rapport à la platine 42 en plaçant des entretoises appropriées entre le premier et le dernier dispositif 1 et le châssis de l'imprimante. Si le peigne 50 comporte un nombre de groupes de dents ou lames suffisant pour coopérer avec chaque dispositif 1 pouvant être monté sur la tige 41, des platines 42 de longueurs différentes peuvent être facilement utilisées en changeant le nombre de dispositifs 1 montés sur la tige 41. Les caractéristiques recherchées dans tout dispositif d'alimentation du papier d'une imprimante sont : une alimentation régulière du papier, la possibilité d'utiliser un grand nombre de feuilles de papier carbone et la possibilité de manipuler des feuilles de différentes largeurs. Etant donné que chacun des dispositifs 1 selon l'invention est monté indépendamment sur la tige 41 et est actionné par différents groupes de dents du peigne 50, des feuilles de papier 60 de différentes largeurs peuvent être appliquées uniformément contre la platine 42. La seule limite est constituée par l'arc de rotation maximal du peigne 50. L'arc de rotation maximal du dispositif 1 dans chaque sens est atteint lorsqu'il n'y a pas de papier entre le dispositif 1 et la platine 42. En tenant compte de cette caractéristique pour la détermination de l'arc de rotation désiré du peigne 50, on voit que le peigne 50 doit être entraîné en rotation sur un arc suffisant pour que chacune de ses dents flexibles qui sollicitent les jambes 7 et 8 des chapes, puisse appliquer le papier 60 contre la platine 42 avec la force désirée par l'intermédiaire des rouleaux 23 et 24. Dans ce cas et avec une séparation entre le berceau 2 et la platine 42 suffisante pour permettre le passage d'un nombre maximal de feuilles de papier carbone, une alimentation régulière du papier est assurée.

En se reportant à nouveau à la figure 5, on voit que le peigne 50 est dans la position prise à la suite d'une opération de dégagement du papier. Après l'impression de la feuille 60, le peigne 50 est basculé vers la position représentée. La feuille 60 est ainsi dégagée de la platine 42, ce qui permet de la retirer facilement de l'imprimante.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications de forme ou de détail qu'il juge utiles, sans pour autant sortir du cadre de ladite invention.

## Revendications

1. Dispositif d'alimentation du papier (60) sur une platine (42) d'imprimante comportant :
a) au moins un berceau de support (2), monté à rotation par rapport à la platine (42) autour d'un axe (41) parallèle à celui de la platine (42),
b) au moins une chape (3) solidaire dudit berceau (2) pour permettre la rotation de ce dernier dans un premier et dans un second sens,
c) des premier et second moyens d'entraînement (23, 24) portés par ledit berceau (2) pour venir appuyer le papier (60) sur la platine (42) lors de la rotation du berceau (2) dans lesdits premier et second sens,
ledit dispositif étant caractérisé en ce que :
ledit axe (41) de rotation du berceau est fixe,
la rotation du berceau (2) est commandée par l'intermédiaire de ladite chape (3), laquelle est montée à rotation sur ledit axe (41),
les premier et second moyens d'entraînement (23, 24) sont situés de part et d'autre du plan joignant les axes de rotation de la platine (42) et du berceau (2) et viennent sélectivement s'appuyer sur le papier (60) lors de ladite rotation du berceau (2),
un élément d'alignement (45) du papier (60), mobile par rapport à la platine (42) et porté par le berceau (2), est rappelé en contact avec la platine (42) indépendamment de la position angulaire du berceau (2) par rapport à la platine (42),
la rotation du berceau (2) et l'éloignement de l'élément d'alignement (45) par rapport à la platine (42) sont commandés par un élément commun (50) agissant sur ladite chape (3) et sur un prolongement (33) de l'élément d'alignement (45).

2. Dispositif selon la revendication 1, caractérisé en ce que lesdits premier et second moyens d'alimentation (23, 24) sont constitués par des rouleaux.

3. Dispositif selon la revendication 2, caractérisé en ce que ledit berceau (2) comporte des ouvertures (20, 22) au travers desquelles passent lesdits rouleaux d'alimentation (23, 24).

4. Dispositif selon la revendication 3, caractérisé en ce que ledit berceau (2) comporte une ouverture (21) au travers de laquelle passe ledit moyen d'alignement (45) du papier pour venir en contact avec ladite platine (42).

5. Dispositif selon la revendication 4, caractérisé en ce qu'il comporte en outre un moyen de guidage (26) du papier solidaire dudit berceau (2) pour dévier et guider ledit papier (60) entre ladite platine (42) et ledit berceau (2).

6. Dispositif selon la revendication 5, caractérisé en ce que ladite chape (3) comporte des jambes (7,8) orientées vers le bas et par l'intermédiaire desquelles peut être commandée la rotation du berceau (2).

7. Dispositif selon la revendication 6, caractérisé en ce que les jambes (7, 8) de ladite chape (3) définissent un passage (9) adjacent audit berceau (2).

8. Dispositif selon la revendication 7, caractérisé en ce que l'ouverture (21) ménagée dans le berceau (2) pour le passage dudit élément d'alignement (45) est située entre les ouvertures (20, 22) prévues pour lesdits rouleaux d'alimentation (23, 24).

9. Dispositif selon la revendication 7 ou 8, caractérisé en ce que ledit passage (9) défini par les jambes (7, 8) de la chape (3) est destiné au montage du berceau (2) sur une tige (41) parallèle à l'axe de la platine (42).

## Claims

1. A device for feeding a paper (60) about a printer platen (42), including :
a) at least one support channel (2), rotatably mounted relative to the platen (42) about an axis (41) parallel to that of the platen (42),
b) at least one yoke (3) connected to said channel (2) in order to allow rotation of said channel in a first and a second directions,
c) first and second feed means (23, 24) carried by said channel (2) for pressing the paper (60) against the platen (42) when the channel (2) rotates in the said first and second directions, said device being characterized in that :
said axis (41) of rotation of the channel is stationary,
the rotation of the channel (2) is controlled by means of said yoke (3), which is rotatably mounted about said axis (41),
said first and second feed means (23, 24) are located on either side of the plane which joins the axes of rotation of the platen (42) and the channel (2) and selectively press against the paper (60) during said rotation of the channel (2),
a paper aligner (45) movable relative to the platen (42) and carried by the channel (2) is urged againt the platen (42) independently of the angular position of the channel (2) with respect to the platen (42),
the rotation of the channel (2) and the movement of the alignment paper aligner (45) away from the platen (42) are controlled by a common element (50) acting upon said yoke (3), and upon an extension (33) of the paper aligner (45).

2. The device of claim 1, characterized in that said first and second feed means (23, 24) are comprised of feed rollers.

3. The device of claim 2, characterized in that said channel (2) includes openings (20, 22) through which said feed rollers (23, 24) extend.

4. The device of claim 3, characterized in that said channel (2) includes an opening (21) through which said paper aligner (45) extends to engage said platen (42).

5. The device of claim 4, characterized in that it further includes a paper defector means (26) connected to said channel (2) for deflecting and guiding said paper (60) between said platen (42) and said channel (2).

6. The device of claim 5, characterized in that said yoke (3) includes two downwardly extending legs (7, 8) operable for effecting rotation of said channel (2).

7. The device of claim 6, characterized in that the legs (7, 8) of said yoke (3) define a passage (9) adjacent to said channel (2).

8. The device of claim 7, characterized in that the opening (21) provided in the channel (2) for the passage of said paper aligner (45) is located between the openings (20, 22) provided for the said feed rollers (23, 24).

9. The device of claim 7 or 8, characterized in that said passage (9) defined by the legs (7, 8) of the yoke (3) is intended for mounting the channel (2) on a rod (41) parallel to the axis of the platen (42).

## Patentansprüche

1. Papiereinzugvorrichtung (60) an einer Schreibwalze (42) mit:
a) wenigstens einer Papierführungswanne (2), die relativ zur Schreibwalze (42) um eine parallel zu dieser verlaufende Achse (41) schwenkbar angeordnet ist,
b) wenigstens einem Gabelteil (3), das an der Papierführungswanne (2) befestigt ist und dieser eine Schwenkbewegung in einer ersten und in einer zweiten Richtung ermöglicht,
c) ersten und zweiten, in der Papierführungswanne (2) gelagerten Antriebselementen (23, 24), die das Papier (60) gegen die Schreibwalze (42) drücken, wenn sich die Papierführungswanne (2) in der ersten bzw. zweiten Richtung dreht, dadurch gekennzeichnet, daß
die Achse (41) der Papierführungswanne feststeht,
die Drehung der Papierführungswanne (2) durch das vorgenannte Gabelteil (3) gesteuert wird, das auf der Achse (41) drehbar angeordnet ist,
die ersten und zweiten Antriebselemente (23, 24) beiderseits der Ebene angeordnet sind, welche die Drechachse der Schreibwalze (42) und der Papierführungswanne (2) verbindet und daß sie bei der Drehung der Papierführungswanne (2) gezielt gegen das Papier (60) drücken,
ein Ausrichtelement (45) für das Papier (60) gegenüber der Schreibwalze (42) beweglich angeordnet ist und von der Papierführungswanne (2) getragen wird und unabhängig von der Winkellage der Papierführungswanne (2) im Verhältnis zur Schreibwalze (42) in Kontakt mit der Schreibwalze (42) gelangt,
und die Drehung der Papierführungswanne (2) und das Entfernen des Ausrichtelements (45) im Verhältnis zur Schreibwalze (42) von einem gemeinsamen Element (50) gesteuert werden, das auf das Gabelteil (3) und auf eine Verlängerung (33) des Ausrichtelements (45) einwirkt.

2. Vorrichtung nach Anspruch 1, dadurch gekennzeichnet, daß das erste und das zweite Antriebselement (23, 24) aus Rollen bestehen.

3. Vorrichtung nach Anspruch 2, dadurch gekennzeichnet, daß die Papierführungswanne (2) mit zwei Öffnungen (20, 22) versehen ist, durch welche die Rollen (23, 24) ragen.

4. Vorrichtung nach Anspruch 3, dadurch gekennzeichnet, daß die Papierführungswanne (2) eine Öffnung (21) aufweist, durch welche das Ausrichtelement (45) ragt und mit der Schreibwalze (42) in Kontakt gelangt.

5. Vorrichtung nach Anspruch 4, dadurch gekennzeichnet, daß sie zusätzlich ein Führungselement (26) aufweist, das mit der Papierführungswanne (2) verbunden ist und das Papier (60) zwischen der Schreibwalze (42) und der Papierführungswanne (2) ableitet und führt.

6. Vorrichtung nach Anspruch 5, dadurch gekennzeichnet, daß das Gabelteil (3) nach unten gerichtete Verlängerungen (7, 8) aufweist, mit deren Hilfe die Schwenkbewegung der Papierführungswanne (2) steuerbar ist.

7. Vorrichtung nach Anspruch 6, dadurch gekennzeichnet, daß die Verlängerungen (7, 8) des Gabelteiles (3) einen Ausschnitt (9) bilden, der an die Papierführungswanne (2) angrenzt.

8. Vorrichtung nach Anspruch 7, dadurch gekennzeichnet, daß die in der Papierführungswanne (2) zum Durchragen des Ausrichtelementes (45) vorgesehene Öffnung (21) zwischen den Öffnungen (20, 22) für die Rollen (23, 24) angeordnet ist.

9. Vorrichtung nach Anspruch 7 oder 8, dadurch gekennzeichnet, daß der durch die Verlängerungen (7, 8) des Gabelteiles (3) gebildete Ausschnitt (9) zum Einbau der Papierführungswanne (2) auf einer parallel zur Achse der Schreibwalze (42) liegenden Achse (41) bestimmt ist.
